# EUROPÄISCHE PATENTSCHRIFT

(11) **EP 1 826 334 B1**
(45) Veröffentlichungstag und Bekanntmachung des Hinweises auf die Patenterteilung: **06.11.2013**
(21) Anmeldenummer: 07004073.8
(22) Anmeldetag: 27.02.2007
(51) Int. Cl.: E04D 13/04

(54) **Notüberlauf**
Emergency overflow
Déversoir de secours

(30) Priorität: 27.02.2006 DE 202006003103 U
(43) Veröffentlichungstag der Anmeldung: 29.08.2007
(73) Patentinhaber: b/s/t GmbH Koch Kunststofftechnologie, 83253 Rimsting (DE); Koch, Hans-Jürgen, 83253 Rimsting (DE)
(72) Erfinder: Koch, Hans-Jürgen, 83253 Rimsting (DE)
(74) Vertreter: Görz, Ingo

(56) Entgegenhaltungen:
- DE-A1- 10 104 530
- DE-U1- 29 905 122
- DE-U1- 29 907 721
- NL-A- 9 202 258

## Beschreibung

Die Erfindung betrifft einen Notüberlauf gemass dem Oberbegriff des Anspruches 1. Ein derartigen Notüberlauf ist aus der DE 299 07 721 U1 bekannt.

Flachdächer sind zur Entwässerung mit einem Gullisystem versehen, das im Normalfall die gesamte Entwässerung des Flachdaches übernimmt. Für Funktionsstörungen des Gullisystems, beispielsweise durch Verstopfung der Abläufe, ist es jedoch erforderlich, einen oder mehrere Notüberläufe vorzusehen. Ein derartiger bekannter Notüberlauf weist ein rundes Abflussrohr auf, dass über geeignete Befestigungsmittel in der Attika des Flachdaches eingebaut wird und eine Wasserabfuhr bei Funktionsstörungen des Gullisystems übernimmt.

Es ist Aufgabe der vorliegenden Erfindung, einen Notüberlauf für Flachdächer zu schaffen, dessen Wasserabführleistung gegenüber bekannten Notüberläufen deutlich verbessert ist.

Die Lösung dieser Aufgabe erfolgt durch die Merkmale des Anspruches 1.

Zunächst wird die Verbesserung der Wasserabführleistung durch ein Abflussrohr mit einem durchgehenden rechteckigen Querschnitt erreicht, dass eine ebenfalls rechteckige Einströmöffnung aufweist. Ferner ist erfindungsgemäß ein Anstauelement vorgesehen, das die Einströmöffnung allseits umgibt und eine wählbare Höhe aufweist, was bei entsprechender Wasseranstauung erst nach Überwinden dieser Höhe des Anstauelements eine nach unten gerichtete Überströmung des Anstauelements in die Einströmöffnung bewirkt. Diese notwendige Überwindung des Anstauelements und die daraus resultierende nach unten auf die Einströmöffnung zugerichtete Wasserströmung erhöht weiterhin die Wasserabfuhrleistung, was im Rahmen der Erfindung durchgeführte Untersuchungen ergeben haben.

Dadurch, dass die Einströmöffnung in einer Grundplatte des Notüberlaufes angeordnet ist, ergibt sich eine im Einbauzustand nach unten versetzte Anordnung des Abflussrohrs gegenüber der Flachdachebene, was die Abflussleistung weiter erhöht.

Die Unteransprüche haben vorteilhafte Weiterbildungen zum Inhalt.

Ferner kann das Abflussrohr in einem wählbaren Winkel zur Horizontalen bzw. zur Dachebene angeordnet werden, wobei ein besonders bevorzugtes Winkelmaß bei etwa 3° liegt.

Das Anstauelement kann aus vorzugsweise drei rechtwinklig aneinander befestigten Wandteilen aufgebaut werden, die an einer Montageplatte des Notüberlaufes anschließen und die auf einer Anschlussmanschette des Notüberlaufes befestigt sind. Im Endmontagezustand bilden diese Wandteile mit der Montageplatte einen Kasten, der die Einströmöffnung allseits umschließt und die zuvor erläuterte Wirkung zur Erhöhung der Wasserablaufleistung ergibt.

Bevorzugterweise ist das Material des Abflussrohrs, der Montageplatte und der Grundplatte, die eine Baueinheit bilden können, entweder aus Hart-PVC, Polypropylen oder Polyethylen.

Das Material der Anschlussmanschette, das üblicherweise PVC, EVA oder CPE ist, kann jedoch grundsätzlich immer an das Material der verwendeten Dachbahn des jeweiligen Flachdaches angepasst werden, in das der erfindungsgemäße Notüberlauf eingebaut werden soll.

Weitere Einzelheiten, Vorteile und Merkmale der vorliegenden Erfindung ergeben sich aus nachfolgender Beschreibung eines Ausführungsbeispiels anhand der Zeichnung. Es zeigt:
- Fig. 1: eine schematische vereinfachte Schnittdarstellung durch einen erfindungsgemäßen Notüberlauf, und
- Fig. 2: eine schematisch leicht vereinfachte perspektivische Darstellung des Notüberlaufes gemäß Fig. 1.

Wie sich aus den Fig. 1 und 2 ergibt, weist der erfindungsgemäße Notüberlauf 1 ein Abflussrohr 2 auf, das durchgehend einen rechteckigen Querschnitt hat. Das Abflussrohr 2 weist eine ebenfalls rechteckförmige Einströmöffnung 3 auf, die bei der dargestellten besonders bevorzugten Ausführungsform in der Ebene einer Grundplatte 6 angeordnet ist, die zusammen mit einer Montageplatte 5, die im rechten Winkel zur Grundplatte 6 angeordnet ist, mit dem Abflussrohr 2 ein einstückiges Teil bildet.

Auf der Montageplatte 5 und der Grundplatte 6 ist ferner eine Anschlussmanschette 4 befestigt, die im Montagezustand mit der in den Fig. 1 und 2 nicht näher dargestellten Dachbahn des jeweiligen Flachdaches flüssigkeitsdicht verbunden, vorzugsweise verschweißt, wird.

Wie die Fig. 1 und 2 ferner erschließen, weist der erfindungsgemäße Notüberlauf 1 darüber hinaus ein Anstauelement 7 auf, das auf der Anschlussmanschette 4 befestigt, vorzugsweise verschweißt ist, und mit der Montageplatte 5 die Eintrittsöffnung 3 allseitig umgibt, was insbesondere Fig. 2 verdeutlicht.

Fig. 2 zeigt ferner, dass bei der dargestellten Ausführungsform das Anstauelement 7 drei rechtwinklig miteinander verbundene Wandteile 8, 9 und 10 aufweist, von denen die Wandteile 8 und 10 im Montagezustand an die Montageplatte 5 anschließen. Wie Fig. 1 schließlich zeigt, ist zwischen der Grundplatte 6 und dem Abflussrohr 2 eine Schrägwand 11 angeordnet, die gegenüber einer vertikalen Ausrichtung eine weitere Erhöhung der Abflussleistung ergibt.

Die Wandteile 8 bis 10 haben hierbei eine wählbare Höhe, die üblicherweise von dem Standard-Entwässerungssystem abhängt, das bei dem Flachdach vorhanden ist, in das der erfindungsgemäße Notüberlauf 1 integriert werden soll.

Weitere im Rahmen der Erfindung durchgeführte Untersuchungen haben ergeben, dass sich die Ablaufleistung durch eine Optimierung des Verhältnisses zwischen der Höhe des Anstauelements und des Abstandes des Wandteiles 9 von der Montageplatte 5 und damit der Länge der Abwicklung der Wandteile 8, 9 und 10 optimieren lässt.

In der nachfolgenden Tabelle sind einige besonders bevorzugte Beispiele dargestellt, in denen das Maß "h" die Höhe des Anstauelements 7, das Maß "1" die Länge der Abwicklung der Wandteile 8, 9, 10 und das Maß "t" den Abstand des Wandteiles 9 von der Montageplatte 5 bezeichnen.

| Anstau (mm) | Abfluß Q (l/s) festgestellt | | | |
|---|---|---|---|---|
| Anstau (0-Höhe Dach) | | Mit Blende 1. (U Form) h = 35 mm l = 300 mm t = 135 mm | Mit Blende 2. (U Form) h = 35 mm l = 380 mm t = 180 mm | Mit Blende 3. (U Form) h = 35 mm l = 580 mm t = 280 mm |
| 5 | | - | - | - |
| 15 | | - | - | - |
| 25 | | - | - | - |
| 35 | | - | - | - |
| 45 | | 1,3 | 1,6 | 1,8 |
| 55 | | 3,7 | 4,4 | 4,9 |
| 65 | | 5,9 | 7.1 | 9,3 |
| 75 | | 8,7 | 10,8 | 13,1 |

### Bezugszeichenliste

- 1: Überlauf
- 2: Abflussrohr
- 3: Eintrittsöffnung
- 4: Anschlussmanschette
- 5: Montageplatte
- 6: Grundplatte
- 7: Anstauelement
- 8: Wandteile des Anstauelements
- 9: Wandteile des Anstauelements
- 10: Wandteile des Anstauelements
- 11: Schrägwand zwischen Grundplatte 6 und Abflussrohr 2
- α: Winkel des Abflussrohrs 2 gegenüber der Horizontalen H bzw. der Flachdachebene

## Patentansprüche

1. Notüberlauf (1)
- mit einem Abflussrohr (2), das eine rechteckige Einströmöffnung (3) aufweist;
- mit einer Montageplatte (5), die am Abflussrohr (2) angeordnet ist;
- mit einer Anschlussmanschette (4), die an der Montageplatte (5) angeordnet und dort befestigbar ist; und
- mit einem Anstauelement (7),
- wobei eine Grundplatte (6) vorgesehen ist, die am Abflussrohr (2) angeordnet ist;
- wobei die Anschlussmanschette (4) auch an der Grundplatte (6) angeordnet und dort befestigbar ist;
- wobei das Anstauelement (7) auf der Anschlussmanschette (4) befestigt ist und mit der Montageplatte (5) die Einströmöffnung (3) allseits umgibt **dadurch gekennzeichnet,**
- **dass** das Abflussrohr (2) einen durchgehend rechteckigen Querschnitt aufweist; und
- **dass** die Einströmöffnung (3) in der Grundplatte (6) angeordnet ist.

2. Notüberlauf nach Anspruch 1, **dadurch gekennzeichnet, dass** das Abflussrohr (2) in einem wählbaren Winkel (α) gegenüber der Horizontalen (H) angeordnet ist.

3. Notüberlauf nach Anspruch 2, **dadurch gekennzeichnet, dass** der Winkel (α) etwa 3° beträgt.

4. Notüberlauf nach einem der Ansprüche 1 bis 3, **dadurch gekennzeichnet, dass** das Anstauelement (7) drei rechtwinklig aneinander befestigte Wandteile (8 bis 10) aufweist, die mit der Montageplatte (5) einen die Einströmöffnung (3) umgebenden Kasten bilden.

5. Notüberlauf nach Anspruch 4, **dadurch gekennzeichnet, dass** die Höhe der Wandteile (8 bis 10) an das jeweils vorhandene Standort-Entwässerungssystem des Flachdaches anpassbar ist.

6. Notüberlauf nach einem der Ansprüche 1 bis 5, **dadurch gekennzeichnet, dass** das Material des Abflussrohrs (2), der Montageplatte (5) und der Grundplatte (6) entweder Hart-PVC, Polypropylen oder Polyethylen ist.

7. Notüberlauf nach einem der Ansprüche 4 bis 6, **dadurch gekennzeichnet, dass** der Abstand des Anstauelements (7) bzw. seines der Montageplatte (5) gegenüberstehenden Wandteils (9) an die angestrebte Wasserabflussleistung (Q) anpassbar ist.

8. Notüberlauf nach einem der Ansprüche 1 bis 7 **dadurch gekennzeichnet, dass** zwischen der horizontalen Grundplatte (6) und dem Abflussrohr (2) eine Schrägwand (11) mit einer zur weiteren Optimierung der Wasserabflussleistung (Q) wählbaren Schrägstellung relativ zur Horizontalen (H) angeordnet ist.

## Claims

1. Emergency overflow (1) comprising
- a drain pipe (2) having a rectangular inflow opening (3);
- a mounting plate (5) disposed on the drain pipe (2);
- a connecting collar (4) which is disposed on the mounting plate (5) and adapted to be fastened at said place; and
- an accumulation element (7),
- wherein a baseplate (6) is provided which is disposed on the drain pipe (2);
- wherein the connecting collar (4) is also disposed on the baseplate (6) and adapted to be fastened at said place;
- wherein the accumulation element (7) is fastened onto the connecting collar (4) and surrounds the inflow opening (3) with the mounting plate (5) on all sides, **characterized in**
- **that** the drain pipe (2) has a continuous rectangular cross-section, and
- **that** the inflow opening (3) is arranged in the baseplate (6).

2. Emergency overflow according to claim 1, **characterized in that** the drain pipe (2) is arranged at a selectable angle (α) relative to the horizontal (H).

3. Emergency overflow according to claim 2, **characterized in that** the angle (α) is about 3°.

4. Emergency overflow according to any one of claims 1 to 3, **characterized in that** the accumulation element (7) comprises three wall parts (8 to 10) which are fastened to one another at a right angle and which form a box surrounding the inflow opening (3) with the mounting plate (5).

5. Emergency overflow according to claim 4, **characterized in that** the height of the wall parts (8 to 10) can be adapted to the respectively existing location drain system of the flat roof.

6. Emergency overflow according to any one of claims 1 to 5, **characterized in that** the material of the drain pipe (2), the mounting plate (5) and the baseplate (6) is either rigid PVC, polypropylene or polyethylene.

7. Emergency overflow according to any one of claims 4 to 6, **characterized in that** the distance of the accumulation element (7) or its wall part (9) opposite to the mounting plate (5) can be adapted to the desired water drain performance (Q).

8. Emergency overflow according to any one of claims 1 to 7, **characterized in that** an inclined wall (19) is disposed between the horizontal baseplate (6) and the drain pipe (2) with an inclined position relative to the horizontal (H), said inclined position being selectable for the further optimization of the water drain performance (Q).

## Revendications

1. Trop-plein d'urgence (1) comprenant
- une tubulure d'évacuation (2) pourvue d'un orifice rectangulaire d'afflux (3) ;
- une platine de montage (5) disposée sur ladite tubulure d'évacuation (2) ;
- une manchette de raccordement (4), disposée sur ladite platine de montage (5) et pouvant être fixée à cette dernière ; et
- un élément de rétention (7),
- sachant qu'il est prévu une platine de base (6) disposée sur la tubulure d'évacuation (2);
- sachant que la manchette de raccordement (4) est également disposée sur ladite platine de base (6) et peut être fixée à celle-ci ;
- sachant que l'élément de rétention (7) est fixé sur ladite manchette de raccordement (4) et entoure l'orifice d'afflux (3) de tous côtés, avec la platine de montage (5), **caractérisé par le fait**
- **que** la tubulure d'évacuation (2) présente une section transversale de configuration rectangulaire ininterrompue ; et
- **que** l'orifice d'afflux (3) est situé dans la platine de base (6).

2. Trop-plein d'urgence selon la revendication 1, **caractérisé par le fait que** la tubulure d'évacuation (2) est agencée selon un angle (α) pouvant être sélectionné par rapport à l'horizontale (H).

3. Trop-plein d'urgence selon la revendication 2, **caractérisé par le fait que** l'angle (α) mesure environ 3°.

4. Trop-plein d'urgence selon l'une des revendications 1 à 3, **caractérisé par le fait que** l'élément de rétention (7) comporte trois parties de cloisonnement (8 à 10) qui sont fixées les unes aux autres à angle droit et forment, avec la platine de montage (5), un caisson entourant l'orifice d'afflux (3).

5. Trop-plein d'urgence selon la revendication 4, **caractérisé par le fait que** la hauteur des parties de cloisonnement (8 à 10) peut être adaptée au système de drainage localisé respectivement présent sur la toiture aplatie.

6. Trop-plein d'urgence selon l'une des revendications 1 à 5, **caractérisé par le fait que** le matériau constituant la tubulure d'évacuation (2), la platine de montage (5) et la platine de base (6) est soit du PVC dur, soit du polypropylène, soit du polyéthylène.

7. Trop-plein d'urgence selon l'une des revendications 4 à 6, **caractérisé par le fait que** l'espacement respectif de l'élément de rétention (7), ou de sa partie de cloisonnement (9) située en vis-à-vis de la platine de montage (5), peut être adapté au débit d'écoulement d'eau (Q) recherché.

8. Trop-plein d'urgence selon l'une des revendications 1 à 7, **caractérisé par le fait qu'**une paroi oblique (11) occupant, par rapport à l'horizontale (H), une position inclinée pouvant être sélectionnée en vue de l'optimalisation supplémentaire du débit d'écoulement d'eau (Q), est interposée entre la platine horizontale de base (6) et la tubulure d'évacuation (2).
